# FASCICULE DE BREVET EUROPEEN

(11) **EP 1 124 734 B1**
(45) Date de publication et mention de la délivrance du brevet: **17.07.2002**
(21) Numéro de dépôt: 99950874.0
(22) Date de dépôt: 28.10.1999
(51) Int. Cl.: B65D 55/16, B65D 41/34

(54) **BOUCHON A VIS AVEC BANDE DE GARANTIE**
SCHRAUBVERSCHLUSS MIT ORIGINALITÄTSRING
SCREW TOP WITH TEARAWAY STRIP

(30) Priorité: 29.10.1998 FR 9813759
(43) Date de publication de la demande: 22.08.2001
(73) Titulaire: Crown Cork & Seal Technologies Corporation, Alsip, IL 60803-2599 (US)
(72) Inventeur: BENOIT-GONIN, Claude, F-69460 Odenas (FR); ROGNARD, Jean-Yves, F-69480 Marcy-sur-Anse (FR)
(74) Mandataire: Maureau, Philippe
(86) Numéro de dépôt international: FR9902642
(87) Numéro de publication internationale: WO0026108

(56) Documents cités:
- CH-A- 346 780
- FR-A- 1 169 463
- US-A- 2 961 119
- US-A- 4 394 918
- US-A- 5 215 204

## Description

La présente invention concerne un dispositif de bouchage, comprenant des moyens pour empêcher la séparation complète d'un récipient et du bouchon assurant la fermeture de ce récipient.

Il est connu par le brevet US-A-5 215 204 de réaliser un dispositif de bouchage, comprenant
- un bouchon dont la jupe latérale est munie de moyens pour sa venue en prise avec un récipient, ce bouchon pouvant, dans une position, être placé sur l'ouverture du récipient de manière à clore ce récipient, et, dans une autre position, être dégagé de cette ouverture de manière à permettre l'accès à l'intérieur du récipient ;
- une bague engagée sur la partie du récipient délimitant ladite ouverture, et retenue axialement sur celle-ci, et
- deux bras en forme d'arc de cercle, dont chacun est relié au bouchon d'une part, par l'intermédiaire d'une charnière-film et de parties susceptibles de ployer, et à la bague d'autre part, les bras étant reliés à la bague en des emplacements angulairement distants par rapport à la charnière-film ; lesdites parties susceptibles de ployer permettent le pivotement des bras entre une position de repliage, dans laquelle ces bras sont placés à proximité de la bague et dans laquelle le bouchon est axialement proche de la bague, et une position de dépliage, dans laquelle ces bras sont pivotés par rapport à la charnière-film et à la bague ; dans cette même position de dépliage, les bras, par leur longueur, permettent au bouchon d'être amené dans une position axialement éloignée de la bague, cette position étant suffisante pour permettre de libérer lesdits moyens de venue du bouchon en prise avec le récipient et de basculer ledit bouchon vers l'extérieur par rapport à ce récipient afin d'amener ce bouchon dans la position dans laquelle il est dégagé de l'ouverture du récipient.

Le dispositif selon ce document présente l'inconvénient que le bouchon tend à se placer normalement au-dessus de l'ouverture du récipient, compte tenu du rappel élastique de la matière synthétique qui constitue ce dispositif. Cette position du bouchon gêne notablement l'écoulement du produit contenu dans le récipient et oblige l'utilisateur à maintenir le bouchon en position de basculement lors de cet écoulement.

De plus, le fonctionnement de ce dispositif n'est pas très attractif, et la structure de ce dispositif pourrait être améliorée en vue d'un fonctionnement optimal.

L'invention a pour objectif de fournir un dispositif de bouchage qui remédie à l'ensemble de ces inconvénients. Ce dispositif doit pouvoir être mis en place sur tout type de récipient mais en particulier destiné à des récipients à usage courant, produits en grandes séries, tels que les bouteilles d'eau minérale, l'opération de mise en place du dispositif devant pouvoir être accomplie de manière mécanisée et à cadence élevée.

L'invention a également pour objectif de fournir un dispositif de bouchage facile à manipuler en ce qui concerne l'ouverture et la fermeture du récipient, assurant une rétention fiable du bouchon sur le récipient, peu onéreux à fabriquer et à mettre en place sur le récipient et présentant un aspect visuel attractif.

Le dispositif qu'elle concerne est du type exposé ci-dessus, le préambule de la revendication 1 correspondant à l'enseignement du brevet antérieur précité.

Selon l'invention, le bouchon comprend des moyens conformés pour prendre appui, lors dudit basculement, contre le récipient et pour exercer, par cette prise d'appui, une traction sur lesdits bras, cette traction étant inexistante ou minimale dans les positions d'engagement du bouchon sur l'ouverture du récipient et de complet dégagement de ce bouchon au-delà de cette ouverture, mais étant maximale dans la position du bouchon intermédiaire entre ces deux positions.

Les moyens précités, conjointement à la possibilité d'étirement élastique rendue possible par les bras, permettent ainsi de créer un point dur à mi-course de basculement du bouchon, de sorte que le dispositif est "bi-stable".

Cette bi-stabilité permet de parfaitement maintenir le bouchon dans sa position de basculement, à l'encontre du rappel élastique du matériau synthétique constituant le dispositif ; l'utilisateur n'a donc pas à maintenir le bouchon en position de basculement lors de l'écoulement du produit contenu dans le récipient.

En outre, cette bi-stabilité confère au dispositif une manipulation attractive.

Lesdits moyens peuvent être constitués par une languette faisant saillie axialement de la jupe du bouchon, à proximité de ladite charnière-film.

Le bord de la languette venant en appui contre le récipient est avantageusement arrondi, pour favoriser le roulement de cette languette le long de la paroi du récipient.

Les moyens permettant une déformation du dispositif suffisante pour autoriser le pivotement des bras entre lesdites positions de repliage et de dépliage peuvent être constitués par un ou plusieurs des moyens suivants :
- un matériau constituant le dispositif de bouchage choisi parmi les matériaux, notamment le polyéthylène ou le polypropylène, qui présentent une possibilité d'étirement élastique ;
- un jeu entre la bague et le récipient, pour permettre, par la déformation de cette bague, le déplacement relatif, dans le sens circonférentiel, des extrémités des bras reliés à cette bague ;
- au moins une fente ou une encoche aménagée au niveau de la charnière-film, pour permettre le déplacement relatif, dans le sens circonférentiel, des extrémités des bras reliés à cette charnière-film ;
- des bras inscrits, en position de repliage, dans l'épaisseur de la bague et individualisés par des évidements aménagés dans cette épaisseur, de sorte que la bague présente, à l'aplomb des bras, une hauteur inférieure à la hauteur qu'elle présente dans les autres emplacements de sa circonférence, cette hauteur inférieure favorisant sa déformation lors du déplacement des bras.

De préférence, la bague et/ou au moins un bras est, avant la première ouverture du récipient, relié(e) au bouchon et/ou à la charnière-film par des ponts frangibles, destinés à se rompre lors de cette première ouverture.

Ces ponts constituent non seulement des témoins d'inviolabilité du récipient mais permettent en outre de conférer une parfaite homogénéité de structure au dispositif.

Avantageusement, lesdits moyens pour la venue du bouchon en prise avec le récipient sont de type à vis et la bague est montée libre en rotation sur le récipient.

Le dévissage du bouchon provoque le déplacement précité des bras et, le cas échéant, la rupture des ponts constituant les témoins d'inviolabilité.

Selon une forme de réalisation préférée de l'invention, le bouchon comprend deux charnières-film aménagées de part et d'autre d'une languette telle que précitée, un bras étant relié à chacune de ces charnières-film.

Ces deux charnières-film situées de part et d'autre de ladite languette permettent un déplacement stable des bras et un basculement stable du bouchon par rapport au récipient.

Pour sa bonne compréhension, l'invention est à nouveau décrite ci-dessous en référence au dessin schématique annexé représentant, à titre d'exemple non limitatif, une forme de réalisation préférée du dispositif de bouchage qu'elle concerne.
La figure 1 en est une vue en perspective, avant montage sur un récipient ;
la figure 2 en est une vue de côté, après montage sur le récipient et avant première ouverture de ce récipient ;
la figure 3 en est une vue partielle, en coupe selon le plan de la feuille sur la figure 2 ;
la figure 4 en est une vue de côté similaire à la figure 2, en cours d'ouverture du récipient ;
la figure 5 en est une vue partielle, en coupe selon le plan de la feuille sur la figure 4 ;
les figures 6 et 7 en sont des vues partielles, en coupe respectivement selon les lignes VI-VI et VII-VII de la figure 4, et
la figure 8 en est une vue de côté, selon une direction perpendiculaire aux vues des figures 2 et 4, en position de pleine ouverture du récipient.

Les figures représentent un dispositif de bouchage 1 d'un récipient 2, comprenant une bague 3, deux bras 4, deux charnières-film 5 et un bouchon 6, l'ensemble étant venu de moulage en une seule pièce de matière synthétique telle que du polyéthylène.

Il apparaît aux figures 3 à 5 et 8, notamment, que le goulot 2a du récipient 2 comprend une collerette 10, délimitant une portée conique supérieure, allant s'élargissant en direction du bas du récipient 2, et un épaulement à sa partie inférieure, consécutif à ladite portée.

Ce goulot 2a comprend également des nervures hélicoïdales 11 formant un pas de vis pour permettre l'ouverture et la fermeture du récipient 2 par vissage ou dévissage du bouchon 6.

La bague 3 comprend des languettes internes 12 reliées à sa partie inférieure par des portions amincies et faisant saillie radialement vers l'intérieur. Ces languettes 12 sont destinées, comme le montrent les figures 3, 5, 6 et 7, à glisser contre ladite portée lors de la première mise en place du dispositif 1 sur le goulot 2a, jusqu'à dépasser l'extrémité inférieure de cette portée, puis se verrouiller, par rappel élastique, derrière ledit épaulement. La bague 3 se trouve ainsi immobilisée axialement sur le goulot 2a tout en pouvant tourner par rapport à celui-ci.

Il existe un léger jeu entre la bague 3 et le goulot 2a.

Les bras 4 sont, ainsi que le montrent plus particulièrement les figures 1 à 4 et 8, inscrits dans l'épaisseur de la bague 3 et individualisés par des évidements aménagés dans cette épaisseur. Il en résulte que la bague 3 présente, à l'aplomb de ces bras 4, une portion 3a de hauteur inférieure à la hauteur qu'elle présente dans les autres emplacements de sa circonférence. Cette hauteur moindre, combinée au jeu précité, permet une certaine déformation de la bague 3 dans le sens circonférentiel ainsi que cela sera décrit plus loin.

La bague 3 comprend en outre des portions 3b d'épaisseur augmentée ou des plots 3c, pour soutenir le bouchon 6 et les bras 4 en cas de charges importantes exercées sur ce dernier.

Chaque bras 4 présente une forme en arc de cercle et est relié, par des parties 4a d'épaisseur suffisamment réduite pour pouvoir ployer, au bouchon 6 d'une part, au niveau de l'une des charnières-film 5, et à la bague 3 d'autre part.

Chaque bras 4 est relié à la bague 3 en un emplacement angulairement distant par rapport à la charnière-film 5 à laquelle il est relié, l'angle formé par cet emplacement et cette charnière-film étant, dans l'exemple représenté, de l'ordre de 45 à 50 degrés.

Les bras 4 présentent en outre des portions 4b d'épaisseur augmentée, pour constituer également des zones de soutien du bouchon 6 en cas de charge. Ces portions 4b sont reliées aux charnières-film 5, par des ponts frangibles 15, destinés à se rompre lors de la première ouverture du récipient 2.

Les charnières-film 5 sont constituées par des parois d'épaisseur réduite, de forme triangulaire, reliées à la paroi du bouchon 6 d'une part et aux bras 4 d'autre part.

La souplesse autorisant le basculement du bouchon 6 montré à la figure 8 est obtenue par cette forme triangulaire et par l'aménagement dans le bouchon 6 de voiles de matière 16 ayant une épaisseur limitée, ainsi que de fentes 17.

Le bouchon 6 comprend, quant à lui, une jupe 6a pourvue de nervures hélicoïdales 20 complémentaires de celles du goulot 2a.

Il comprend en outre une languette 21 faisant axialement saillie de cette jupe 6a, entre les deux charnières-film 5.

Il apparaît notamment aux figures 2 et 4 que ces dernières sont symétriques par rapport à l'axe médian de la languette 21 et que chacune d'elles présente, à partir du bord latéral correspondant de la languette 21, deux côtés obliques qui divergent, puis se termine, du côté opposé à ce bord de la languette 21, par un côté parallèle à ce même bord.

Cette languette 21 est reliée aux charnières-film 5 par deux ponts de matière 22, permettant la cohésion de l'ensemble et dessinant une ligne de flexion. La languette 21 comprend également un bord inférieur extérieur arrondi, destiné à prendre appui et à rouler contre la paroi du goulot 2a.

Cette languette 21 a une longueur telle que, lors du basculement du bouchon 6 montré à la figure 8, elle prend appui contre le récipient 2 et exerce, par cette prise d'appui, une traction sur les bras 4. Cette traction est inexistante dans les positions d'engagement du bouchon 6 sur l'ouverture du récipient 2 (figure 4) et de complet dégagement de ce bouchon 6 au-delà de cette ouverture (figure 8), mais est maximale, la languette 21 étant alors fléchie, dans la position du bouchon 6 intermédiaire entre ces deux positions.

En pratique, le dispositif 1 est mis en place sur le récipient 2 par simple vissage, jusqu'au verrouillage des languettes 12 au-delà de l'épaulement de la collerette 10. Lors du premier dévissage, le bouchon 6 quitte progressivement sa position axialement proche de la bague 3 (figure 2) jusqu'à atteindre la position axialement éloignée de cette bague 3 (figure 4), dans laquelle les nervures hélicoïdales 11, 20 du récipient 2 et du bouchon 6 sont hors de prise. Les ponts 15 se rompent au cours de ce mouvement et les bras 4 passent de leur position de repliage montrée à la figure 2 à la position de dépliage montrée aux figures 4 et 8, par pivotement autour des parties 4a.

Ce pivotement des bras 4 est rendu possible par l'extensibilité élastique du matériau constituant le dispositif 1, par la déformation de la bague 3 rendue possible grâce au jeu existant entre le goulot 2a et cette bague 3, par la portion 3a amincie de la bague 3 et par les fentes 17 existant entre les charnières-film 5 et le bouchon 6 ainsi qu'entre les charnières-film 5 et la languette 21.

Le bouchon 6, une fois dans la position montrée à la figure 4, peut être basculé jusque dans la position montrée à la figure 8, grâce aux charnières-film 5 et par roulement et déformation de la languette 21 contre le goulot 2a.

Cette languette 21 permet au bouchon 6 d'être "bi-stable" entre les positions montrées aux figures 4 et 8, ce qui permet une manipulation attractive du dispositif 1.

L'invention fournit ainsi un dispositif de bouchage permettant de remédier aux inconvénients des dispositifs homologues de la technique antérieure puisqu'il peut être mis en place sur tout type de récipient, en particulier des récipients à usage courant, produits en grandes séries, tels que les bouteilles d'eau minérale, l'opération de mise en place du dispositif pouvant être accomplie de manière mécanisée et à cadence élevée ; ce dispositif est en outre facile à manipuler en ce qui concerne l'ouverture et la fermeture du récipient, assure une rétention fiable du bouchon sur le récipient, est peu onéreux à fabriquer et à mettre en place sur le récipient et présente un aspect visuel attractif.

## Revendications

1. Dispositif de bouchage, comprenant
- un bouchon (6) dont la jupe latérale (6a) est munie de moyens (20) pour sa venue en prise avec un récipient (2), ce bouchon (6) pouvant, dans une position, être placé sur l'ouverture du récipient (2) de manière à clore ce récipient (2), et, dans une autre position, être dégagé de cette ouverture de manière à permettre l'accès à l'intérieur du récipient (2) ;
- une bague (3) engagée sur la partie du récipient (2) délimitant ladite ouverture, et retenue axialement sur celle-ci, et
- deux bras (4) en forme d'arc de cercle, dont chacun est relié au bouchon (6) d'une part, par l'intermédiaire d'une charnière-film (5) et de parties (4a) susceptibles de ployer, et à la bague (3) d'autre part, les bras (4) étant reliés à la bague (3) en des emplacements angulairement distants par rapport à la charnière-film (5); lesdites parties (4a) susceptibles de ployer permettent le pivotement des bras (4) entre une position de repliage, dans laquelle ces bras (4) sont placés à proximité de la bague (3) et dans laquelle le bouchon (6) est axialement proche de la bague (3), et une position de dépliage, dans laquelle ces bras (4) sont pivotés par rapport à la charnière-film (5) et à la bague (3), et, par leur longueur, permettent au bouchon (6) d'être amené dans une position axialement éloignée de la bague (3), cette position étant suffisante pour permettre de libérer lesdits moyens (11, 20) de venue du bouchon (6) en prise avec le récipient (2) et de basculer ledit bouchon (6) vers l'extérieur par rapport à ce récipient afin d'amener ce bouchon (6) dans la position dans laquelle il est dégagé de l'ouverture du récipient (2) ;
dispositif (1) **caractérisé en ce que** le bouchon (6) comprend des moyens (21) conformés pour prendre appui, lors dudit basculement, contre le récipient (2) et pour exercer, par cette prise d'appui, une traction sur lesdits bras (4), cette traction étant inexistante ou minimale dans les positions d'engagement du bouchon (6) sur l'ouverture du récipient (2) et de complet dégagement de ce bouchon (6) au-delà de cette ouverture, mais étant maximale dans la position du bouchon (6) intermédiaire entre ces deux positions.

2. Dispositif selon la revendication 1, **caractérisé en ce que** lesdits moyens sont constitués par une languette (21) faisant saillie axialement de la jupe (6a) du bouchon (6), à proximité de ladite charnière-film (5).

3. Dispositif selon la revendication 2, **caractérisé en ce que** le bord de la languette (21) venant en appui contre le récipient est arrondi.

4. Dispositif selon l'une des revendications 1 à 3, **caractérisé en ce que** les moyens permettant sa déformation suffisante pour autoriser le pivotement des bras (4) entre lesdites positions de repliage et de dépliage sont constitués par un ou plusieurs des moyens suivants :
- un matériau constituant le dispositif de bouchage (1) choisi parmi les matériaux, notamment le polyéthylène ou le polypropylène, qui présentent une possibilité d'étirement élastique ;
- un jeu entre la bague (3) et le récipient (2), pour permettre, par la déformation de cette bague (3), le déplacement relatif, dans le sens circonférentiel, des extrémités des bras (4) reliés à cette bague (3) ;
- au moins une fente (17) ou une encoche aménagée au niveau de la charnière-film (5), pour permettre le déplacement relatif, dans le sens circonférentiel, des extrémités des bras (4) reliés à cette charnière-film (5) ;
- des bras (4) inscrits, en position de repliage, dans l'épaisseur de la bague (3) et individualisés par des évidements aménagés dans cette épaisseur, de sorte que la bague (3) présente, à l'aplomb des bras (4), une hauteur inférieure à la hauteur qu'elle présente dans les autres emplacements de sa circonférence.

5. Dispositif selon l'une des revendications 1 à 4, **caractérisé en ce que** la bague et/ou au moins un bras (4) est, avant la première ouverture du récipient (2), relié(e) au bouchon et/ou à la charnière-film (5) par des ponts frangibles (15), destinés à se rompre lors de cette première ouverture.

6. Dispositif selon l'une des revendications 1 à 5, **caractérisé en ce que** lesdits moyens pour la venue du bouchon (6) en prise avec le récipient (2) sont de type à vis et **en ce que** la bague (3) est montée libre en rotation sur le récipient (2).

7. Dispositif selon l'une des revendications 2 à 6, **caractérisé en ce que** le bouchon (6) comprend deux charnières-film (5) aménagées de part et d'autre d'une languette (21) telle que précitée, chacun des bras (4) étant relié à l'une de ces charnières-film (5).

8. Dispositif selon la revendication 7, **caractérisé en ce que** les charnières-film (5) ont une forme triangulaire et sont symétriques par rapport à l'axe médian de cette languette (21) ; chacune d'elles présente, à partir du bord latéral correspondant de la languette (21), deux côtés obliques qui divergent, puis se termine, du côté opposé à ce bord de la languette (21), par un côté parallèle à ce même bord.

9. Dispositif selon la revendication 8, **caractérisé en ce que** la languette (21) est reliée aux charnières-film (5) par deux ponts de matière (22).

## Patentansprüche

1. Verschlußvorrichtung mit:
- einem Verschluß (6), dessen seitliche Schürze (6a) mit Mitteln (20) versehen ist, um mit einem Behälter (2) in Eingriff gelangen zu können, wobei der Verschluß (6) in einer Position zum Verschließen des Behälters (2) auf der Öffnung des Behälters (2) aufgesetzt werden und in einer anderen Position von dieser Öffnung entfernt werden kann, um einen Zugang zum Inneren des Behälters (2) zu ermöglichen;
- einen Ring (3), der auf dem die Öffnung begrenzenden Teil des Behälters (2) aufgesetzt ist und axial auf diesem gehalten ist, und
- zwei Armen (4) in Form eines Kreisbogens, von denen jeder einerseits mit dem Behälter (6) mittels eines Filmscharniers (5) und biegbaren Teilen (4a) und andererseits mit dem Ring (3) verbunden ist, wobei die Arme (4) mit dem Ring (3) an winkelmäßig gegenüber dem Filmscharnier (5) entfernten Orten verbunden sind; die biegbaren Teile (4a) ermöglichen die Schwenkung der Arme (4) zwischen einer Zusammenfaltatellung, in der die Arme (4) in der Nähe des Ringes (3) angeordnet sind und in der der Verschluß (6) sich axial nahe an dem Ring (3) befindet, und einer Auseinanderfaltstellung, in der die Arme (4) gegenüber dem Filmscharnier (5) und dem Ring (3) verschwenkt sind, und die biegbaren Teile ermöglichen es durch ihre Länge dem Verschluß (6), in eine axial von dem Ring (3) entfernte Position gebracht zu werden, wobei diese Position ausreichend ist, um die Mittel (11, 20), mit denen der Verschluß (6) mit dem Behälter (2) in Eingriff gelangen kann, lösen und den Verschluß (6) relativ zum Behälters nach außen kippen zu können, um den Verschluß (6) in die Position zu bringen, in der er die Öffnung des Behälters (2) freigibt;
wobei die Vorrichtung (1) **dadurch gekennzeichnet ist, daß** der Verschluß (6) Mittel (21) aufweist, die ausgebildet sind, um sich bei dem Kippen gegen den Behälter (2) abzustützen und um durch dieses Abstützen einen Zug auf die Arme (4) auszuüben, wobei dieser Zug nicht vorhanden oder minimal ist in der Position, in der der Verschluß (6) auf der Öffnung des Behälters (2) aufliegt, und in der Position, in der der Verschluß (6) die Öffnung vollständig freigibt, aber maximal ist in der Zwischenposition des Verschlusses (6) zwischen diesen beiden Positionen.

2. Vorrichtung nach Anspruch 1, **dadurch gekennzeichnet, daß** die Mittel durch eine Lasche (21) gebildet sind, die axial von der Schürze (6a) des Verschlusses (6) in der Nähe des Filmscharniers (5) vorspringt.

3. Vorrichtung nach Anspruch 2, **dadurch gekennzeichnet, daß** der Rand der Lasche (21), der gegen den Behälter zum Abstützen kommt, abgerundet ist.

4. Vorrichtung nach einem der Ansprüche 1 bis 3, **dadurch gekennzeichnet, daß** die Mittel, die soweit verformbar sind, daß die Schwenkung der Arme (4) zwischen den Zusammenfalt- und den Auseinanderfaltstellungen ermöglicht wird, durch eines oder mehrere der folgenden Mittel gebildet wird:
- ein Material, aus dem die Verschlußvorrichtung (1) besteht, das ausgewählt ist aus der Gruppe der elastisch dehnbaren Materialien, insbesondere Polyäthylen oder Polypropylen;
- ein Spiel zwischen dem Ring (3) und dem Behälter (2), um durch die Verformung des Rings (3) eine Relativbewegung in Umfangsrichtung der an dem Ring (3) befestigten Enden der Arme (4) zu ermöglichen;
- wenigstens ein Spalt (17) oder eine Kerbe, der/die auf der Höhe des Filmscharniers (5) ausgebildet ist, um eine Relativbewegung in Umfangsrichtung der an dem Filmscharnier (5) befestigten Enden der Arme (4) zu ermöglichen;
- Arme (4), die in der Zusammenfaltstellung in das Material des Rings (3) einbeschrieben und durch Durchbrüche in diesem Material individualisiert sind, so daß der Ring (3) am Lot zu den Armen (4) eine geringere Höhe als an den anderen Orten entlang seines Umfangs aufweist.

5. Vorrichtung nach einem der Ansprüche 1 bis 4, **dadurch gekennzeichnet, daß** der Ring und/oder wenigstens ein Arm (4) vor dem ersten Öffnen des Behälters (2) mit dem Verschluß und/oder dem Filmscharnier (5) durch zerbrechliche Brücken (15) verbunden ist, die dazu vorgesehen sind, bei dem ersten Öffnen zu zerbrechen.

6. Vorrichtung nach einem der Ansprüche 1 bis 5, **dadurch gekennzeichnet, daß** die Mittel, mit denen der Verschluß (6) in Eingriff mit dem Behälter (2) gelangen kann, von der Art einer Schraube sind, so daß der Ring (3) drehbar auf dem Behälter (2) befestigt ist.

7. Vorrichtung nach einem der Ansprüche 2 bis 6, **dadurch gekennzeichnet, daß** der Verschluß (6) zwei Filmscharniere (5) aufweist, die zu beiden Seiten einer wie bereits erwähnten Lasche (21) ausgebildet sind, wobei jeder Arm (4) mit einem der Filmscharniere (5) verbunden ist.

8. Vorrichtung nach Anspruch 7, **dadurch gekennzeichnet, daß** die Filmscharniere (5) eine dreieckige Form haben und bezüglich der Mittelachse der Lasche (21) symmetrisch sind; jedes der Scharniere hat, ausgehend von dem seitlichen, der Lasche (21) entsprechenden Rand, zwei geneigte Seiten, die auseinandergehen und dann an der diesem Rand der Lasche (21) gegenüberliegenden Seite in einer zu diesem Rand parallelen Seite enden.

9. Vorrichtung nach Anspruch 8, **dadurch gekennzeichnet, daß** die Lasche (21) mit den Filmscharnieren (5) durch zwei Materialbrücken (22) verbunden ist.

## Claims

1. Capping device comprising
- a cap (6), the lateral skirt (6a) of which is equipped with means (20) for its engagement with a container (2), it being possible for this cap (6), in one position, to be placed over the opening of the container (2) so as to close this container (2) and, in another position, to be released from this opening so as to allow access to the inside of the container (2);
- a ring (3) engaged on that part of the container (2) which delimits the said opening and held axially on it; and
- two arms (4) in the form of an arc of a circle, each one of which is connected to the cap (6) on the one hand, by means of a film hinge (5) and parts (4a) that are able to fold, and to the ring (3) on the other hand, the arms (4) being connected to the ring (3) at locations which are angularly distant with respect to the film hinge (5); the said parts that are able to fold allow the pivoting of the arms (4) between a folded position, in which these arms (4) are placed close to the ring (3) and in which the cap (6) is axially close to the ring (3), and an unfolded position, in which these arms (4) are pivoted with respect to the film hinge (5) and to the ring (3) and, by means of their length, allow the cap (6) to be brought into a position which is axially remote from the ring (3), this position being sufficient to make it possible to release the said means (11, 20) for engaging the cap (6) with the container (2) and to tilt the said cap (6) outwards with respect to this container (2) so as to bring (3) this cap (6) into the position in which it is released from the opening of the container (2);
device **characterized in that** the cap (6) comprises means (21) shaped so as to bear, during the said tilting, against the container (2) and in order to exert, by means of this bearing, a pulling on the said arms (4), this pulling being non-existent or minimal in the positions of engagement of the cap (6) over the opening of the container (2) and of total release of this cap (6) from this opening, but being maximal in the intermediate position of the cap (6) between these two positions.

2. Device according to Claim 1, **characterized in that** the said means consist of a tongue (21) projecting axially from the skirt (6a) of the cap (6), close to the said film hinge (5).

3. Device according to Claim 2, **characterized in that** the edge of the tongue (21) bearing against the container (2) is rounded.

4. Device according to one of Claims 1 to 3, **characterized in that** the means allowing its sufficient deformation to allow pivoting of the arms (4) between the said folded and unfolded positions consist of one or more of the following means:
- a material constituting the capping device (1), chosen from materials, particularly polyethylene or polypropylene, which offer a possibility of elastic expansion ;
- a clearance between the ring (3) and the container (2) in order to allow, through the deformation of this ring (3), the relative displacement, in the circumferential direction, of the ends of the arms (4) connected to this ring (3) ;
- at least one slit (17) or one notch made at the level of the film hinge (5) to allow the relative displacement, in the circumferential direction, of the ends of the arms (4) connected to this film hinge (5) ;
- arms (4) included, in the folded position, in the thickness of the ring (3) and separated by recesses made in this thickness so that the ring (3) has, plumb with the arms (4), a height which is less than the height it has in the other locations on its circumference.

5. Device according to one of Claims 1 to 4, **characterized in that** the ring (3) and/or at least one arm (4) is, before the first opening of the container (2), connected to the cap (6) and/or to the film hinge (5) by breakable bridges (15) which are intended to be broken at the time of this first opening.

6. Device according to one of Claims 1 to 5, **characterized in that** the said means for the engagement of the cap (6) with the container (2) are of the screw type and **in that** the ring (3) is fitted free in rotation on the container (2).

7. Device according to one of Claims 2 to 6, **characterized in that** the cap (6) comprises two film hinges (5) made on either side of a tongue as aforesaid, each of the arms (4) being connected to one of these film hinges (5).

8. Device according to Claim 7, **characterized in that** the film hinges (5) have a triangular shape and are symmetrical with respect to the median axis of this tongue (21); each of them has, from the corresponding lateral edge of the tongue (21), two oblique sides which diverge, then end, on the side opposite this edge of the tongue, in a side parallel to this same edge.

9. Device according to Claim 8, **characterized in that** the tongue (21) is connected to the film hinges (5) by two bridges (22) of material.
